# EUROPÄISCHE PATENTSCHRIFT

(11) **EP 0 479 838 B1**
(45) Veröffentlichungstag und Bekanntmachung des Hinweises auf die Patenterteilung: **18.08.1993**
(21) Anmeldenummer: 90909625.7
(22) Anmeldetag: 20.06.1990
(51) Int. Cl.: D05B 59/04

(54) **MASCHINE ZUM AUTOMATISCHEN AUSWECHSELN VON UNTERFADENSPULEN FÜR INSBESONDERE STEPPSTICHNÄHMASCHINEN**
AUTOMATIC BOBBIN-WINDING MACHINE, IN PARTICULAR FOR LOCKSTITCH MACHINES
MACHINE DE REMPLACEMENT AUTOMATIQUE DE CANETTES, NOTAMMENT POUR MACHINES A COUDRE A POINT NOUE

(30) Priorität: 22.06.1989 DE 3920461; 22.06.1989 DE 3943467
(43) Veröffentlichungstag der Anmeldung: 15.04.1992
(73) Patentinhaber: CARL SCHMALE GMBH & CO. KG, D-48607 Ochtrup (DE)
(72) Erfinder: REINDERS, Peter, D-4434 Ochtrup (DE)
(74) Vertreter: Köchling, Conrad, Dipl.-Ing.
(86) Internationale Anmeldenummer: DE9000468
(87) Internationale Veröffentlichungsnummer: WO9015894

(56) Entgegenhaltungen:
- US-A- 2 438 459
- US-A- 2 690 725
- US-A- 2 733 676
- US-A- 3 376 838
- US-A- 3 981 256
- Japanese Patents Gazette, Section Ch: Chemical week 8637, 22 October 1986, class F05, pages 7-8, No. 86-242772/37, Derwent Publications Ltd, London, GB; & JP-A-61172589 (AGENDY OF IND SCI-)

## Beschreibung

Die Erfindung betrifft eine Maschine zum automatischen Auswechseln von Unterfadenspulen, insbesondere für Steppstichnähmaschinen, mit einer durch pneumatische Zylinder betätigbaren Vorrichtung zum Entnehmen einer leeren Spule aus einem Spulenkapsel-Unterteil der Nähmaschine, zum Entnehmen einer vollen Spule aus einem Magazin und zum Transferieren dieser vollen Spule in die Nähmaschine, wobei die pneumatischen Zylinder Schlitten betätigen, auf denen Greiferhebel bzw. ein Spulenträger sitzen, die damit quer verfahrbar sind.

Im Zuge der Automatisierung von Nähanlagen sind Spulautomaten entwickelt worden, die ein selbstätiges Bewickeln von Unterfadenspulen an Nähmaschinen bewirken. Das automatische Bewickeln der Unterfadenspulen bedingt aber, um effektiv zu sein, auch einen automatischen Spulenwechsel.

Einen solchen automatischen Spulenwechsler zeigt die US-PS 33 76 838. Dabei dient ein pneumatisch schwenkbarer und elektromagnetisch ausfahrbarer Greiferhebel zur Entnahme der Spule aus dem Spulenkapselträger der Nähmaschine, während ein schlittenförmiger Spulenträger pneumatisch zwischen dem Magazin und der Nähstation hin- und herfahrbar ist.

Eine Steuereinrichtung überwacht das zeitgerechte Arbeiten der einzelnen Bauteile. Die Vorrichtung ist vergleichsweise sperrig und seitlich weit ausladend, so daß ihr Anbau an der Nähmaschine Schwierigkeiten bereitet.
Die US-PS 26 90 725 betrifft ebenfalls einen automatischen Spulenwechsler, bei dem eine hin- und hergehende Schaltwelle, die durch einen Pneumatik-Zylinder betätigt wird, an ihrem Ende einen Greiferklauenträger aufweist. Dieser ist um die Achse der Schaltwelle drehbar und mit Aufnahmevorrichtungen zum Erfassen der Spulen versehen.

Durch die Drehung des Greiferklauenträgers erfolgt das Transferieren der vollen bzw. leeren Spulen. Die Vorrichtung weist viele komplizierte Einselteile auf und ist aufwendig in der Herstellung.

Der Erfindung liegt die Aufgabe zugrunde, eine Maschine zum automatischen Auswechseln von Unterfadenspulen zu schaffen, die in Verbindung mit einem Spulenaufwickelautomaten bei schnellaufenden Industrie-Nähmaschinen einsetzbar ist und sich durch hohe Zuverlässigkeit, kompakte Bauweise und einfachen Aufbau auszeichnet.

Zur Lösung dieser Aufgabe dienen die im Anspruch 1 gekennzeichnet Merkmale. Die Unteransprüche enthalten zweckmäßige weite Ausbildungen.
Durch die erfindungsgemäße Maschine ist es möglich, auch bei schnellaufenden Industrie-Nähmaschinen ein selbsttätiges Auswechseln leerer Unterfadenspulsen gegen volle Spulen zu bewerkstelligen.

Ein Ausführungsbeispiel der erfindungsgemäßen Vorrichtung ist in den Zeichnungen dargestellt.
Es zeigen:
- Fig. 1: eine Ansicht des Wechselkopfes der Maschine in Draufsicht;
- Fig. 2: eine schematische Ansicht von zusätzlichen Einrichtungen am Magazin.

Figur 1 zeigt in Draufsicht den Wechselkopf 27 der Maschine, der den wesentlichsten Teil darstellt. Der Wechselkopf 27 arbeitet zusammen mit einem Spulen-Magazin 22 (Fig. 2), indem er daraus volle Spulen 2 entnimmt und nach einer pneumatisch bewirkten Drehung um eine senkrechte Drehachse 40 des Wechselkopfes 27 mit seiner Längsachse 39 in die Achse des Greifers (Spulenkapselträger) der Nähmaschine einschwenkt und die volle Spule 2 mit dem Spulenkapselträger-Unterteil 35 einsetzt. In gleicher Weise umgekehrt erfolgt dieser Vorgang bei der Entnahme einer leeren Spule aus der Nähmaschine. Der Wechselkopf 27 ist auf einem Schlitten 26 seitlich herausfahrbar, d.h. von der Nähmaschine in Achsrichtung 39 wegfahrbar. Er besteht aus zwei pneumatischen Zylindern 28, 29, die auf je einen zweiarmigen Greiferhebel 30, 31 wirken, wobei die Greiferhebel 30, 31 von Federn 32, 33 belastet sind, die das Öffnen der Greiferhebel 30, 31 bewirken, während die pneumatischen Zylinder 28, 29 zum Schließen der Greiferhebel 30, 31 dienen. Der Wechselkopf 27 hat eine Aufnahme 34 für den Spulenkapselträger 35. In dieser Aufnahme 34 ist ein federnder Wellenansatz 37 angeordnet. Durch entsprechende Betätigung der pneumatischen Zylinder 28,29 können die zweiarmigen Greiferhebel 30, 31 wahlweise einzeln oder auch gemeinsam betätigt werden. Bei Betätigung nur des rechten Greiferhebels 31 erfolgt die Lösung der Verbindung (z.B. einer Klinke 38) zwischen den beiden Teilen, aus denen der Spulenkapselträger üblicherweise besteht, so daß der Spulenkapselträger-Unterteil 35 mit der Spule 2 aus der Nähmaschine entnehmbar ist.

Der Wechselkopf 27 ist um eine waagerechte Achse 41 kippbar angeordnet. Auf dem Schlitten 26 kann in der Längsachse 39 oder auch in einem Winkel dazu ein zweiter Wechselkopf 27' angeordnet sein, wodurch es möglich wird, beim Ausschwenken des ersten Wechselkopfes 27 mit einer leeren Spule 2 im Spulenkapselträger-Unterteil 35 einen weiteren Spulenkapselträger-Unterteil 35' mit einer vollen Spule 2' einzusetzen.

Der Wechselkopf 27 ist weiter um seine Längsachse 39 mittels eines pneumatischen Stellzylinders 42 drehbar, um den Faden der Spule 2 in den Spulenkapselträger-Unterteil 35 einfädeln zu können.

Figur 2 zeigt in schematischer Darstellung zusätzliche Einrichtungen am Magazin. Beim Schwenken um seine senkrechte Achse 40 übergibt der Wechselkopf 27 die leere Spule 2 an eine Magazinstange 57, worauf der Wechselkopf 27 zur Seite 58 des Magazins 22 für volle Spulen 2 schwenkt, um eine volle Spule zu greifen. Seitlich an diesem Magazin 22 ist eine Saugdüse 61 angebracht, die den aus dem Schlitz 59 heraushängenden Faden ansaugt. Zwischen dem Magazin 22 und der Saugdüse 61 ist eine Zange 62 vorgesehen, die pneumatisch zu betätigen ist und den Faden derart spannt, daß bei einem Schwenken des Wechselkopfes 27 um 90° der Faden selbsttätig eingefädelt wird. Die pneumatische Zange 62 führt darauf eine Bewegung zur Freigabe des Fadens aus, worauf der Wechselkopf 27 nach einer 90°-Schwenkung die volle Spule 2 in die Nähmaschine einsetzt.

## Patentansprüche

1. Maschine zum automatischen Auswechseln von Unterfaden-Spulen für insbesondere Steppstichnähmaschinen mit einer durch pneumatische Zylinder betätigbaren Vorrichtung zum Entnehmen einer leeren Spulen aus einem Spulenkapsel-Unterteil der Nähmaschine, zum Entnehmen einer vollen Spule aus einem Magazin und zum Transferieren dieser vollen Spule in die Nähmaschine, wobei die pneumatischen Zylinder Schlitten betätigen, auf den Greiferhebel bzw. ein Spulenträger sitzen, die damit quer verfahrbar sind, **dadurch gekennzeichnet,** daß auf dem Schlitten (26) ein Wechselkopf (27) sitzt, der seitlich der Nähmaschine in Achsrichtung (39) herausfahrbar ist,
daß der Wechselkopf (27) in eine zur Achse des Greifers der Nähmaschine senkrechte Drehachse (40) auf dem Schlitten (26) in die Achsrichtung (39) einschenkbar ist, und
daß der Wechselkopf (27) eine Aufnahme (34) mit einem federnden Wellenansatz (37) für den Spulenkapselträger-Unterteil (35) und zwei zweiarmige Greiferhebel (30,31) aufweist, die mit dem Spulenkapselträger-Unterteil (35) zusammenwirken und von den pneumatischen Zylindern (28,29) betätigbar sind.

2. Maschine nach Anspruch 1, **dadurch gekennzeichnet,** daß die Greiferhebel (30,31) von Federn (32,33) belastet sind, die das Öffnen der Greiferhebel (30,31) bewirken, während das Schließen der Greiferhebel (30,31) über die pneumatischen Zylinder (28,29) erfolgt.

3. Maschine nach Anspruch 1 oder 2, **dadurch gekennzeichnet,** daß die Greiferhebel (30,31) wahlweise einzeln oder gemeinsam betätigbar sind.

4. Maschine nach einem der Ansprüche 1 bis 3, **dadurch gekennzeichnet,** daß der eine Greiferhebel (31) an seinem freien Ende mit einer Vorrichtung zum Lösen der in Gestalt einer Klinke (38) ausgeführten Verbindung der beiden Teile des Spulenkapselträgers (35) ausgestattet ist.

5. Maschine nach einem der Ansprüche 1 bis 4, **dadurch gekennzeichnet,** daß die Drehung des Wechselkopfes (27) um die Drehachse (40) pneumatisch erfolgt.

6. Maschine nach einem der Ansprüche 1 bis 5, **dadurch gekennzeichnet,** daß der Wechselkopf (27) um eine waagerechte Achse (41) kippbar ist.

7. Maschine nach einem der Ansprüche 1 bis 6, **dadurch gekennzeichnet,** daß der Wechselkopf (27) um seine Längsachse (39) mittels eines pneumatischen Stellzylinders (42) drehbar ist, um den Faden der Spule (2) in den Spulenkapselträger-Unterteil (35) einfädeln zu können.

8. Maschine nach einem der Ansprüche 1 bis 7, **dadurch gekennzeichnet,** daß auf dem Schlitten (26) in der Längsachse (39) oder in einem Winkel dazu ein zweiter Wechselkopf (27') angeordnet ist, wodurch es möglich wird, beim Ausschwenken des ersten Wechselkopfes (27) mit einer leeren Spule (2) im Spulenkapselträger-Unterteil (35) einen weiteren Spulenkapselträger-Unterteil (35') mit einer vollen Spule (2') bei der Drehung des Wechselkopfes (27) einzusetzen.

9. Maschine nach einem der Ansprüche 1 bis 8, **dadurch gekennzeichnet,** daß der Wechselkopf (27) beim Schwenken um seine senkrechte Achse (40) die leere Spule (2) an eine Magazinstange (57) übergibt, worauf der Wechselkopf (27) zur Seite (58) des Magazins (22) für volle Spulen (2) schwenkt, um eine volle Spule (2) zu greifen.

10. Maschine nach einem der Ansprüche 1 bis 9, **dadurch gekennzeichnet,**
daß am Magazin (22) eine Saugdüse (61) angebracht ist, die den aus dem Schlitz (59) heraushängenden Faden ansaugt,
daß eine pneumatisch betätigte Zange (62) den Faden derart spannt, daß bei einem Schwenken des Wechselkopfes (27) um 90° der Faden eingefädelt ist, und
daß die pneumatische Zange (62) eine Bewegung zur Freigabe des Fadens ausführt, worauf der Wechselkopf (27) die volle Spule (2) in die Nähmaschine einsetzt.

## Claims

1. A machine for automatically changing lower thread bobbins, more particularly for lockstitch sewing machines having a device actuable by pneumatic cylinders for removing an empty bobbin from a bobbin case base of the sewing machine, for removing a full bobbin from a magazine and for transferring said full bobbin to the sewing machine, the pneumatic cylinders actuating carriages on which gripper levers or a bobbin carrier are disposed which are movable transversely together therewith, characterized in that disposed on the carriage (26) is a change head (27) which can be moved out in the axial direction (39) laterally of the sewing machine;
the change head (27) can be pivoted inwards on the carriage (26) in the axial direction (29) into an axis of rotation (40) perpendicular to the axis of the gripper of the sewing machine, and
the change head (27) has a holder (34) having a resilient shaft attachment (37) for the bobbin case carrier base (35) and two two-armed gripper levers (30, 31) which cooperate with the bobbin case carrier base (35) and can be actuated by the pneumatic cylinders (28, 29).

2. A machine according to claim 1, characterized in that the gripper levers (30, 31) are loaded by springs (32, 33) which effect the opening of the gripper levers (30, 31), while the gripper levers (30, 31) are closed via the pneumatic cylinders (28, 29).

3. A machine according to claims 1 or 2, characterized in that the gripper levers (30, 31) can be optionally actuated individually or jointly.

4. A machine according to one of claims 1 to 3, characterized in that one gripper lever (31) has at its free end a device for releasing the connection, taking the form of a latch (38) between the two parts of the bobbin case carrier (35).

5. A machine according to one of claims 1 to 4, characterized in that the rotation of the change head (27) around the axis of rotation (40) is performed pneumatically.

6. A machine according to one of claims 1 to 5, characterized in that the change head (27) can be tilted around a horizontal axis (41).

7. A machine according to one of claims 1 to 6, characterized in that the change head (27) can be rotated around its longitudinal axis (39) by means of a pneumatic adjusting cylinder (42), to enable the thread of the bobbin (2) to be threaded into the bobbin case carrier base (35).

8. A machine according to one of claims 1 to 7, characterized in that disposed on the carriage (26) in the longitudinal axis (39) or at an angle thereto is a second change head (27') which, when the first change head (27) with an empty bobbin (2) in the bobbin case carrier base (25) is pivoted outwards, enables a further bobbin case carrier base (35') with a full bobbin (2') to be inserted when the change head (27) rotates.

9. A machine according to one of claims 1 to 8, characterized in that during rotation around its vertical axis (40), the change head (27) transfers the empty bobbin (2) to a magazine rod (47), whereafter the change head (27) pivots to the side (58) of the magazine (22) for full bobbins (2), to grip a full bobbin (2).

10. A machine according to one of claims 1 to 9, characterized in that a suction nozzle (61) which sucks in the thread hanging out of the slot (59) is disposed on the magazine (22);
pneumatically actuated tongs (62) so tension the thread that it is threaded in when the change head (27) is pivoted through 90°, and
the pneumatic tongs (62) perform a movement to release the thread, whereafter the change head (27) inserts the full bobbin (2) into the sewing machine.

## Revendications

1. Machine pour le remplacement automatique des canettes, en particulier pour des machines à coudre à point noué, comprenant un dispositif qui peut être actionné par des vérins pneumatiques pour retirer une canette vide d'une partie inférieure de boîte à canette de la machine à coudre, pour retirer une canette pleine d'un magasin et pour amener cette canette pleine dans la machine à coudre, cependant que les vérins pneumatiques actionnent des chariots pour lesquels sont placés des leviers de préhension ou un porte-canette, respectivement, pouvant être déplacé(s) avec eux dans le sens transversal, caractérisé par le fait qu'une tête changeuse (27) est montée sur le chariot (26) et qu'elle peut être extraite dans la direction de l'axe (39), latéralement par rapport à la machine à coudre, par le fait que la tête changeuse (27) peut pivoter sur le chariot (26) selon un axe de rotation (40) perpendiculaire à l'axe du dispositif de préhension de la machine à coudre, pour venir dans la direction de l'axe (39), et par le fait que la tête changeuse (27) comporte un réceptacle (34) qui est destiné à la partie inférieure (35) du support de boîte à canette et qui comprend un bout d'arbre élastique (37), et qu'elle comporte deux leviers de préhension (30, 31) à deux bras qui coopèrent avec la partie inférieure (35) de la boîte à canettes et qui peuvent être actionnés par les vérins pneumatiques (28, 29).

2. Machine selon la revendication 1, caractérisée par le fait que les leviers de préhension (30, 31) sont soumis à l'action de ressorts (32, 33) qui produisent l'ouverture des leviers de préhension (30, 31), tandis que la fermeture des leviers de préhension (30, 31) a lieu par l'intermédiaire des vérins pneumatiques (28, 29).

3. Machine selon la revendication 1 ou 2, caractérisée par le fait que les leviers de préhension (30, 31) peuvent être actionnés au choix individuellement ou ensemble.

4. Machine selon l'une des revendications 1 à 3, caractérisée par le fait que l'un (31) des leviers de préhension est équipé à son extrémité libre d'un dispositif destiné à supprimer la liaison entre les deux pièces du support de boîte à canette (35), liaison qui est réalisée sous la forme d'un cliquet (38).

5. Machine selon l'une des revendications 1 à 4, caractérisée par le fait que la rotation de la tête changeuse (27) autour de l'axe de rotation (40) a lieu par voie pneumatique.

6. Machine selon l'une des revendications 1 à 5, caractérisée par le fait que la tête changeuse (27) peut basculer autour d'un axe horizontal (41).

7. Machine selon l'une des revendications 1 à 6, caractérisée par le fait que l'on peut faire tourner la tête changeuse (27) autour de son axe longitudinal (39) au moyen d'un vérin pneumatique de commande (42), afin de pouvoir enfiler le fil de la canette (2) dans la partie inférieure (35) de la boîte à canettes.

8. Machine selon l'une des revendications 1 à 7, caractérisée par le fait qu'une deuxième tête changeuse (27') est disposée sur le chariot (26) selon l'axe longitudinal (39), ou en formant un angle avec celui-ci, ce qui permet, lors du pivotement de la première tête changeuse (27) munie d'une canette vide (2), d'introduire dans la partie inférieure (35) de la boîte à canettes une autre partie inférieure de boîte à canettes (35') munie d'une canette pleine (2'), lors de la rotation de la tête changeuse (27).

9. Machine selon l'une des revendications 1 à 8, caractérisée par le fait que, lors du pivotement autour de son axe vertical (40), la tête changeuse (27) transmet la canette vide (2) à une tige de magasin (57), après quoi la tête changeuse (27) pivote vers le côté (58) du magasin (22) qui est destiné aux canettes pleines (2), afin de saisir une canette pleine (2).

10. Machine selon l'une des revendications 1 à 9, caractérisée par le fait qu'une buse d'aspiration (61) est montée latéralement sur le magasin (22), et qu'elle aspire le fil qui pend hors de la fente (59), par le fait qu'une pince (62) qui est actionnée par voie pneumatique tend le fil d'une manière telle que le fil soit enfilé lorsque la tête changeuse (27) pivote de 90°, et par le fait que la pince pneumatique (62) effectue un déplacement destiné à libérer le fil, après quoi la tête changeuse (27) introduit la canette pleine (2) dans la machine à coudre.
